# EUROPÄISCHE PATENTSCHRIFT

(11) **EP 1 806 444 B1**
(45) Veröffentlichungstag und Bekanntmachung des Hinweises auf die Patenterteilung: **01.04.2009**
(21) Anmeldenummer: 05028503.0
(22) Anmeldetag: 27.12.2005
(51) Int. Cl.: D04H 18/00

(54) **Filznadel**
Felt needle
Aiguille à feutrer

(43) Veröffentlichungstag der Anmeldung: 11.07.2007
(73) Patentinhaber: Groz-Beckert KG, 72458 Albstadt (DE)
(72) Erfinder: Falk, Frank, 72459 Albstadt (DE); Weith, Jürgen, 72393 Burladingen 2 (DE)
(74) Vertreter: Rüger, Barthelt & Abel Patentanwälte

(56) Entgegenhaltungen:
- DD-A1- 243 055
- DE-A1- 2 101 769
- JP-A- 5 214 659
- US-A- 461 602

## Beschreibung

Die Erfindung betrifft eine Filznadel.

Zur Herstellung von Filzen und Vliesstoffen sind Filznadeln in Gebrauch, die zur Verfestigung des Wirrfaservlieses in schneller Folge wiederholt durch das Vlies gestochen werden. Dadurch werden die in dem Vlies vorhandenen Fasern miteinander verschlungen und das Vlies verdichtet.

Prinzipiell zu diesem Zweck geeignete Filznadeln sind aus der DE 21 01 769 A1 bekannt. Diese Druckschrift offenbart sowohl Filznadeln mit geradem Arbeitsteil als auch mit schraubenförmig gewundenem Arbeitsteil. Das Arbeitsteil erstreckt sich entlang einer geraden Mittelachse und weist einen dreieckigen oder viereckigen Querschnitt auf. Die Kanten des Arbeitsteils sind mit Kerben versehen.

Das von den Filznadeln zu verdichtende Faservlies kann im unverdichteten Zustand beispielsweise aus mehreren Schichten von Faserflor bestehen, in denen die Fasern jeweils eine Vorzugsrichtung aufweisen. Wird ein solches Faserflor mit den geraden Filznadeln gemäß DE 21 01 769 A1 verdichtet, ergeben sich in Längs- und in Querrichtung meist unterschiedliche Reißfestigkeiten. Dies ist unerwünscht. Werden hingegen aus der DE 21 01 769 A1 bekannte Filznadeln mit verwundenem Arbeitsteil verwendet, entstehen durch die Verwindung des Arbeitsteils größere Stichlöcher und eine geringere Effizienz des Vernadelungsprozesses.

Aus der US 461602 ist bekannt geworden, dass sowohl für Filznadeln mit geradem, nicht verwundenem als auch für Filznadeln mit verwundenem Arbeitsteil versucht worden ist, die Vernadelungseffizienz zu erhöhen, indem an jeder Kante gegensinnig orientierte Kerben ausgebildet worden sind. Diese Maßnahme ändert jedoch den Ablauf des Vernadelungsprozesses grundsätzlich und hat somit einen meist unerwünschten Einfluss auf das Aussehen des vernadelten Produkts.

Davon ausgehend ist es Aufgabe der Erfindung, eine Filznadel zu schaffen, mit der sich bei hoher Effizienz Vliesstoffe und Filze herstellen lassen, bei denen die Unterschiede der Reißfestigkeiten in verschiedenen Flächenrichtungen vermindert sind.

Diese Aufgabe wird mit der Filznadel nach Anspruch 1 gelöst:

Die erfindungsgemäße Filznadel weist einen Arbeitsteil mit Kerben auf, der in wenigstens zwei Teilabschnitte unterteilt ist. Beide Teilabschnitte weisen Kanten mit Kerben auf, wobei die Kanten wenigstens im Bereich ihrer Kerben im Wesentlichen parallel zu der Längsrichtung des Arbeitsteils orientiert sind. Durch diese Maßnahme sind die Kerben, wie es auch bei einer unverwundenen Filznadel der Fall ist, in Einstechrichtung orientiert (oder auch entgegen derselben), wodurch sie beim Einstechen die größtmögliche Fasermenge erfassen und somit wirksam zum Vernadelungsprozess beitragen. Zwischen den Teilabschnitten ist der Arbeitsteil um die Längsachse verdreht oder verwunden. Dadurch fluchten auf der gleichen Kante sitzende Kerben miteinander nicht. Sie erfassen beim Einstechen unterschiedliche Fasergruppen, wodurch die Vernadelungseffizienz wesentlich erhöht wird.

Vorzugsweise sind die beiden Teilabschnitte jeweils gerade und unverwunden ausgebildet. Die dem Arbeitsteil beigegebene Verwindung oder Drehung beschränkt sich somit auf einen kurzen verwundenen Abschnitt. Deshalb ist die sonst bei entlang ihres gesamten Arbeitsteils schraubenförmig gewundenen Arbeitsteilen anzutreffende Tendenz, Fasern um das Stichloch herum zu führen und das Stichloch aufzuweiten, hier nicht zu beobachten. Vielmehr entsteht eine in allen Flächenrichtungen wirksame Vernadelung und somit ein Vlies mit hoher Längs- und Querreißfestigkeit. Insbesondere ist eine Angleichung der Werte der Querreißfestigkeit und der Längsreißfestigkeit aneinander festzustellen.

Die erfindungsgemäße Filznadel eignet sich insbesondere für die Vliesstoff- oder Filzherstellung aus einem mehrschichtigen Richtungslagen-Faserflor. Sie kann aber auch zur Vernadelung von Wirrfaserlagen dienen, die keine ausgeprägte Faserorientierung aufweisen. Solche Fasergelege werden häufig als "Faserflor" bezeichnet.

Bei einer bevorzugten Ausführungsform weist jeder Teilabschnitt des Arbeitsteils zumindest einen und im bevorzugten Ausführungsfall genau einen Kerbenkranz auf. In diesem Fall ist jede Kante des Teilabschnitts des Arbeitsteils mit genau einer Kerbe versehen. Bei dreieckigem Querschnitt ergeben sich am Teilabschnitt drei Kerben. Diese Kerben sind auf gleicher Höhe oder, wie es bevorzugt wird, axial gegeneinander versetzt angeordnet. Der Axialversatz zweier Kerben benachbarter Kanten beträgt vorzugsweise ungefähr 3 mm bis 4 mm, vorzugsweise 3,18 mm. In diesem Fall sind die Kerben vorzugsweise auf einer Schraubenlinie angeordnet. Anderweitige Anordnungen sind jedoch möglich.

Der Abstand zwischen den beiden Teilabschnitte, die vorzugsweise jeweils einen Kerbenkranz aufweisen, des Arbeitsteils und durch den verwundenen Abschnitt beabstandet sind, ist vorzugsweise größer. Im bevorzugten Falle beträgt er 6 mm bis 7 mm, vorzugsweise 6,36 mm. Die beiden in Reihe stehenden Kerben, d.h. diejenigen Kerben der Kerbenkränze der Teilabschnitte, die sich am nächsten kommen, sind vorzugsweise an unterschiedlichen Kanten des Arbeitsteils ausgebildet. Dies erhöht die Vernadelungseffizienz und egalisiert die Quer- und Längsreißfestigkeit des hergestellten Vliesstoffs zusätzlich.

Die Kerbenkränze der beiden Teilabschnitte können auf der gleichen oder auch auf unterschiedlichen Schraubenlinien liegen. Die Schraubenlinien können unterschiedliche Steigungen, unterschiedliche Windungsrichtungen oder auch eine gleiche Steigung aufweisen, was bevorzugt wird.

Die erfindungsgemäße Filznadel ist in ihrem verwundenen Abschnitt vorzugsweise um einen Winkel um die Längsachse verdreht, der gleich 360° geteilt durch das Produkt ausder Anzahl der Teilabschnitte und der Anzahl der Kanten jedes Teilabschnitts ist. Im Fall eines dreieckigen Querschnitts und einer Filznadel mit zwei Teilabschnitten beträgt die Verdrehung somit 60° (360°/(2x3) = 60°). Für eine Filznadel mit drei Teilabschnitten und dreieckigem Querschnitt ergibt sich mit dieser Formel eine Verdrehung von 40°. Bei einem viereckigen Querschnitt und einem Arbeitsteil mit zwei Teilabschnitten ergibt sich ein Verdrehungswinkel von 45°. Damit stehen die Kanten der Teilabschnitte zueinander "auf Lücke", was wegen der dadurch erreichbaren guten Vernadelungseffizienz bevorzugt wird.

Weitere Einzelheiten vorteilhafter Ausführungsformen der Erfindung ergeben sich aus der Zeichnung, der Beschreibung und/oder Ansprüchen.

In der Zeichnung sind Ausführungsbeispiele der erfindungsgemäßen Filznadel und eine Anlage zur Filzherstellung veranschaulicht. Es zeigen:
- Figur 1: eine Anlage zur Filzherstellung in schematischer Darstellung,
- Figur 2: die erfindungsgemäße Filznadel in ausschnittsweiser Seitenansicht,
- Figur 3: die Filznadel nach Figur 2 in ausschnittsweiser perspektivischer Ansicht,
- Figur 4: eine abgewandelte Ausführungsform der Filznadel in einer vergrößerten Seitenansicht,
- Figur 5: eine Stirnansicht einer erfindungsgemäßen Filznadel mit dreieckigem Querschnitt und
- Figur 6: eine weitere abgewandelte Ausführungsform der erfindungsgemäßen Filznadel mit viereckigem Querschnitt in Stirnansicht.

In Figur 1 ist eine Anlage zur Herstellung von Nadelfilzen oder Vliesstoffen aus Faserfloren veranschaulicht. Zu der Anlage gehören eine so genannte Krempel 1 mit mehreren Walzen zur Erzeugung eines längs gerichteten Richtungslagen-Faserflors 2 durch entsprechende Aufarbeitung von Faserflocken 3. Die Krempel 1 parallelisiert., reinigt und verfeinert die Fasern der Faserflocken mechanisch und ordnet sie zu einem Faserflor. Dieser wird einem Transportband 4 übergeben, das den Faserflor an einen Querleger bzw. Kreuzleger 5 führt. Der Querleger 5 erzeugt einen aus mehreren Lagen bestehenden Stapel 6, wobei die einzelnen Lagen durch Richtungslagen-Faserflor gebildet werden. Die aufeinander liegenden Lagen weisen unterschiedliche Orientierungen auf. Der Stapel 6 wird einer Nadelfilzmaschine 7 zugeführt, die ein Nadelbrett 8 mit Filznadeln 9 enthält. Diese werden, wie durch Pfeile 10 angedeutet ist, synchron auf und ab bewegt und stechen somit wiederholt durch den Stapel, um ihn zu einem Filz oder Vliesstoff zu verfestigen.

Die Besonderheit dieser Anlage liegt in der Ausbildung der Filznadeln 9. Zur Veranschaulichung ist in Figur 2 eine solche Filznadel 9 exemplarisch veranschaulicht. Die Filznadel 9 weist einen oben nicht weiter dargestellten Befestigungsabschnitt auf, von dem sich ein z.B. zylindrischer Schaft 11 weg erstreckt. Der Schaft 11 geht in einen Arbeitsteil 12 über, der gerade und konzentrisch zu einer durch seine Spitze 13 gehenden Längsachse 14 angeordnet ist. Vorzugsweise ist auch der Schaft 11 konzentrisch zu der Längsachse 14 angeordnet.

Der Arbeitsteil 12 ist der zum Vernadeln des Wirrfaservlieses dienende Abschnitt der Filznadel 9. Er besteht aus zumindest zwei Teilabschnitten 15, 16, die über einen verwundenen Bereich 17 (Verwindungsbereich) aneinander anschließen. Während an dem Teilabschnitt 16 die' Spitze 13 ausgebildet ist, schließt der Teilabschnitt 15 an den Schaft 11 an, wobei er vorzugsweise einen kleineren Querschnitt aufweist als dieser.

Figur 3 veranschaulicht die Teilabschnitte 15, 16 und den zwischen liegenden Bereich 17 perspektivisch. Wie ersichtlich, haben beide Teilabschnitte 15, 16 übereinstimmende und im Ausführungsbeispiel dreieckige Querschnitte. Die Querschnitte können jedoch auch abweichend getroffen sein, beispielsweise in Form von zwei-, vier- oder mehreckigen Querschnitten, Sternquerschnitten und so weiter.

Der Arbeitsteil 12 weist im Ausführungsbeispiel gemäß Figur 3 drei durchgehende Kanten 18, 19, 20 auf. Die Kante 18 erstreckt sich als Kante 18a durch den Teilabschnitt 15, als Kante 18b durch den Bereich 17 und als Kante 18c über den Teilabschnitt 16. Entsprechend erstrecken sich die Kanten 19 und 20 als Kanten 19a bis 19c und 20a bis 20c über die Länge des Arbeitsteils 12. Die Kanten 18a, 19a, 20a sind vorzugsweise gerade ausgebildet und parallel zu der Längsachse 14 angeordnet. Ebenso sind die Kanten 18c, 19c, 20c vorzugsweise gerade ausgebildet und parallel zu der Mittelachse 14 angeordnet. Die Kanten 18b, 19b, 20b folgen jeweils Schraubenlinien, im vorliegenden Falle einer Linksschraube. Zur Veranschaulichung der sich ergebenden Verwindung wird auf Figur 5 Bezug genommen. Auf die Darstellung des Verwindungsbereichs wurde in Figur 5 verzichtet. Wie ersichtlich, sind die Kanten 18a, 18c, 19a, 19c, 20a, 20c jeweils paarweise gegeneinander versetzt angeordnet. Der Verdrehungswinkel errechnet sich als Quotient aus 360° und dem Produkt aus der Anzahl der Teilabschnitte 15, 16 (die hier zwei beträgt) und der Anzahl der Kanten 18, 19, 20 (die hier drei beträgt). Der Verdrehungswinkel beträgt somit 60°. Damit stehen die Kanten 18c, 19c, 20c genau mittig zwischen den Abständen der Kanten 18a und 19a, 18a und 20a und 19a, 20a.

An dem Teilabschnitt 16 des Arbeitsteils 12 ist zumindest ein Kerbenkranz mit drei Kerben 21, 22, 23 vorgesehen. Zusätzlich ist an dem Teilabschnitt 15 zumindest ein Kerbenkranz mit drei Kerben 24, 25, 26 vorgesehen. In jedem Teilabschnitt 15, 16 entfällt somit auf jede Kante 18a, 19a, 20a bzw. 18c, 19c, 20c jeweils zumindest eine Kerbe. Die Kerben sind vorzugsweise in Einstechrichtung, d.h. zu der Spitze 13 hin orientiert. Alternativ oder zusätzlich können in Gegenrichtung orientierte Kerben vorgesehen sein, die jedoch nicht dargestellt sind. Die Kerben 21 bis 26 befinden sich an Kanten 18a, 19a, 20a bzw. 18c, 19c, 20c, die parallel zu der Längsachse 14 orientiert sind. Die Parallelität der Kanten 18a, 19a, 20a und 18c, 19c, 20c erstreckt sich zumindest über den Bereich der die Kerben 21 bis 26 umfasst. Vorzugsweise sind auch die Kerben 21 bis 26 parallel zu der Längsachse 14 orientiert. An jedem Teilabschnitt 15, 16 sind die jeweiligen Kerben 24, 25, 26 bzw. 21, 22, 23 axial gegeneinander versetzt, so dass sie auf einer Schraubenlinie liegen. Die Schraubenlinie hat in dem Ausführungsbeispiel nach Figur 3 an dem Teilabschnitt 15 und 16 jeweils die gleiche Windungsrichtung und Steigung. Die Windungsrichtung ist dabei der Windungsrichtung des Bereichs 17 entgegengesetzt. Sie kann jedoch aus, wie das abgewandelte Ausführungsbeispiel gemäß Figur 4 zeigt, in gleicher Windungsrichtung festgelegt sein. Die Ausführungsbeispiele gemäß Figur 3 und 4 unterscheiden sich insoweit nur durch die Windungsrichtung der von den Kerbenkränzen festgelegten Schraubenlinien. Im Übrigen gilt die Beschreibung der Filznadel 9 nach Figur 3 entsprechend auf die Ausführungsform nach Figur 4 und umgekehrt.

Die Kerben 21, 22, 23 bzw. 24, 25, 26 jedes Kerbenkranzes sind vorzugsweise in einem Abstand A zueinander angeordnet, der zwischen 3 mm und 4 mm liegt. Vorzugsweise beträgt er 3,18 mm. Als Abstand gilt dabei der Abstand zwischen den Kerbenanfängen oder alternativ irgendeines anderen, für die Kerben festgelegten Bezugspunkts. Die einander bezüglich der Längsrichtung nächstliegenden Kerben 23, 24 der beiden Teilabschnitte 15, 16 sind in einem Abstand B angeordnet, der vorzugsweise deutlich größer ist als die Länge des Bereichs 17 und auch größer als der Abstand A. Vorzugsweise ist der Abstand B doppelt so groß wie der Abstand A. Er beträgt im bevorzugten Falle 6,36 mm.

Durch die Vertwistung oder Verdrehung des Arbeitsteils 12 in dem Bereich 17 entsteht, wie insbesondere Figur 5 erkennen lässt, eine Filznadel mit der Wirkung einer Sechskantnadel, obwohl sie nur dreikantig ist. Beim Vernadeln eines Vliesstoffes werden auch in Folge der Orientierung vorzugsweise aller Kerben in Richtung 14 mehr Fasern von mehreren Richtungen erfasst als es bei einer reinen Dreikantnadel der Fall ist. Dies hat einen positiven Einfluss auf die Angleichung der Reißkräfte unterschiedlicher Belastungsrichtungen des Vliesstoffs. Außerdem wird die Stichlochgröße und die Faserschädigung minimiert. Ein Rundlegen von Fasern um das Stichloch herum, wie es bei gedrehten Arbeitsteilen erfolgen kann, tritt nicht auf.

Wie erwähnt, kann die Filznadel 9 einen abweichenden Arbeitsteilquerschnitt aufweisen, wie es in Figur 6 anhand eines quadratischen Arbeitsteilquerschnitts veranschaulicht ist. Die Verdrehung der Teilabschnitte 15, 16 gegeneinander beträgt hier 45° (360°: (2x4)=45°; für zwei Teilabschnitte und vier Kanten). Es wird die Wirkung einer achtkantigen Filznadel erreicht, wobei die Effizienz hinsichtlich der Vernadelung wegen der Längsorientierung der die Kerben aufweisenden Kanten, wie schon bei dem vorstehenden Beispiel, besonders hoch ist.

Bei der Herstellung eines Vlieses wird wie folgt vorgegangen:

Mit der in Figur 1 veranschaulichten Anlage wird ein aus verschiedenen Losen und gerichteten Faserlagen bestehender Stapel unter dem Nadelbrett 8 langsam in Figur 1 von links nach rechts bewegt. Dabei durchsticht das Nadelbrett 8 mit seinen Filznadeln 9 in schneller Folge den Stapel. Die Filznadeln 9 dringen mit ihren jeweiligen Spitzen 13 durch den Stapel, wobei zunächst die Kerben 21, 22, 23 Fasern ergreifen und nach unten ziehen. Im weiteren Verlauf durchsticht dann der verwundene Bereich 17 das Material an den sich der gerade Teilabschnitt 15 mit den Kerben 24, 25, 26 anschließt. Diese sind gegen die Kerben des vorigen Kerbenkranzes versetzt und erfassen somit andere Fasern, die wiederum zur Verfilzung in das Stichloch eingezogen werden. Beim Rückhub gleitet zunächst der Teilabschnitt 15 durch das Stichloch, das dann bei der Passage des verwundenen Abschnitts 17 deformiert wird, woraufhin der gerade Teilabschnitt 16 ausgleitet. Durch die Passage des verwundenen Abschnitts 17 werden die in das Stichloch eingezogenen Fasern in den sonstigen Faserkörper eingearbeitet, was der Festigkeit des Vlieses zugute kommt.

Die Teilabschnitte 15, 16 weisen, wie Figur 5 veranschaulicht, vorzugsweise übereinstimmende Querschnitte Q1, Q2 und somit auch jeweils gleich viele Kanten 18a, 19a, 20a bzw. 18c, 19c, 20c auf.

Die erfindungsgemäße Filznadel 9 weist einen Arbeitsteil 12 mit zwei Teilabschnitten 15, 16 auf, die jeweils vorzugsweise gerade ausgebildete Kanten aufweisen. Die beiden Teilabschnitte sind gegeneinander geringfügig verdreht. Jeder Teilabschnitt weist zumindest einen Kerbenkranz mit axial gegeneinander versetzt angeordneten Kerben auf. Somit sind trotz der zwischen beiden Teilabschnitten 15, 16 vorhandenen Verwindung vorzugsweise alle Kerben einheitlich in Richtung der Längsachse 14 orientiert. Mit dieser Filznadel lassen sich Vliesstoffe und Nadelfilze herstellen, die in Längs- und Querrichtung nahezu eine einheitliche Reißfestigkeit aufweisen.

### Bezugszeichenliste:

- 1: Krempel
- 2: Richtungslagen-Faserflor
- 3: Faserflocken
- 4: Transportband
- 5: Querleger, Kreuzleger
- 6: Stapel, Faserflor
- 7: Filzmaschine
- 8: Nadelbrett
- 9: Filznadeln
- 10: Pfeile
- 11: Schaft
- 12: Arbeitsteil
- 13: Spitze
- 14: Längsachse
- 15, 16: Teilabschnitte
- 17: Bereich (verdreht bzw. verwunden)
- 18, 18a, 18b, 18c: Kanten
- 19, 19a, 19b, 19c: Kanten
- 20, 20a, 20b, 20c: Kanten
- 21, 22, 23, 24, 25, 26: Kerben

- A: Abstand
- B: Abstand
- Q1, Q2: Querschnitt

## Patentansprüche

1. Filznadel (9)
mit einem länglichen, eine Längsrichtung (14) festlegenden Schaft (11), an dem ein Arbeitsteil (12) mit einem zwei oder mehreckigen Querschnitt (Q1, Q2) ausgebildet ist, wobei
der Arbeitsteil (12) Kerben (21 - 26) aufweist und in wenigstens zwei Teilabschnitte (15, 16) unterteilt ist, deren Kanten (18a, 19a, 20a; 18c, 19c, 20c) wenigstens im Bereich ihrer Kerben (21 - 26) im Wesentlichen parallel zu der Längsrichtung (14) angeordnet sind und deren Querschnitte (Q1, Q2) gegeneinander verdreht sind.

2. Filznadel nach Anspruch 1, **dadurch gekennzeichnet, dass** die Kanten (18a, 19a, 20a; 18c, 19c, 20c) entlang von Geraden verlaufend angeordnet sind.

3. Filznadel nach Anspruch 1, **dadurch gekennzeichnet, dass** zwischen den Teilabschnitten (15, 16) ein verwundener Abschnitt (17) ausgebildet ist, dessen Kanten (18b, 19b, 20b) Schraubenlinien um die Längsrichtung (14) beschreiben.

4. Filznadel nach Anspruch 3, **dadurch gekennzeichnet, dass** der verwundene Abschnitt (17) ohne Kerben ausgebildet ist.

5. Filznadel nach Anspruch 1, **dadurch gekennzeichnet, dass** die Kerben (21 - 26) an den parallel zu der Längsrichtung angeordneten Kanten (18a, 19a, 20a; 18c, 19c, 20c) angeordnet sind.

6. Filznadel nach Anspruch 1, **dadurch gekennzeichnet, dass** die Kerben (21 - 26) einer Schraubenlinie folgen.

7. Filznadel nach Anspruch 6, **dadurch gekennzeichnet, dass** die Kerben (21 - 23) des einen Teilabschnitts (16) auf der gleichen Schraubenlinie liegen wie die Kerben (24 - 26) des anderen Teilabschnitts (15).

8. Filznadel nach Anspruch 1, **dadurch gekennzeichnet, dass** die Kerben (21 - 23) des einen Teilabschnitts (16) auf einer anderen Schraubenlinie liegen wie die Kerben (24 - 26) des anderen Teilabschnitts (15).

9. Filznadel nach Anspruch 8, **dadurch gekennzeichnet, dass** die Schraubenlinien eine entgegengesetzte Steigung aufweisen.

10. Filznadel nach Anspruch 1, **dadurch gekennzeichnet, dass** die Kerben (21 - 26) eines Teilabschnitts (16, 15) untereinander in einem jeweils entlang jeder Kante (18a, 19a, 20a; 18c, 19c, 20c) zu messenden Kerbenabstand (A) angeordnet sind, der wesentlich geringer ist als der über den verwundenen Abschnitt (17) hinweg entlang einer Kante (18, 19, 20) gemessene Kerbenabstand (B).

11. Filznadel nach Anspruch 10, **dadurch gekennzeichnet, dass** der Kerbenabstand (A) innerhalb eines Teilabschnitts (15, 16) im Wesentlichen halb so groß ist wie der Kerbenabstand (B) zwischen den beiden Teilabschnitten (15, 16).

12. Filznadel nach Anspruch 10, **dadurch gekennzeichnet, dass** der Kerbenabstand (A) in den Teilabschnitten (15, 16) 3 mm bis 4 mm beträgt.

13. Filznadel nach Anspruch 10, **dadurch gekennzeichnet, dass** der Kerbenabstand (B) zwischen den Teilabschnitten (15, 16) 6 mm bis 8 mm, vorzugsweise 6 mm bis 7 mm beträgt.

14. Filznadel nach Anspruch 1, **dadurch gekennzeichnet, dass** der Querschnitt (Q1, Q2) des Arbeitsteils (12) dreieckig ist.

15. Filznadel nach Anspruch 1, **dadurch gekennzeichnet, dass** der Winkel der Verdrehung der Teilabschnitte (15, 16) gegeneinander gleich 360° geteilt durch die Anzahl der Teilabschnitte (15, 16), wiederum geteilt durch die Anzahl der Kanten (18, 19, 20) des Arbeitsteils (12) ist.

16. Filznadel nach Anspruch 1, **dadurch gekennzeichnet, dass** die Kerben (21 - 26) in Längsrichtung (14) orientiert sind.

## Claims

1. Felting needle (9)
with an elongated blade (11), which defines a longitudinal direction (14) and on which a working part (12) with a two-cornered or polygonal cross-section (Q1, Q2) is configured, wherein
the working part (12) has notches (21-26) and is divided into at least two sub-sections (15, 16), the edges (18a, 19a, 20a; 18c, 19c, 20c) of which are arranged substantially parallel to the longitudinal direction (14) at least in the region of their notches (21-26) and their cross-sections (Q1, Q2) are twisted relative to one another.

2. Felting needle according to claim 1, **characterised in that** the edges (18a, 19a, 20a; 18c, 19c, 20c) are arranged to run along straight lines.

3. Felting needle according to claim 1, **characterised in that** a twisted section (17), the edges of which (18b, 19b, 20b) describe helical lines around the longitudinal direction (14), is configured between the sub-sections (15, 16).

4. Felting needle according to claim 3, **characterised in that** the twisted section (17) is configured without notches.

5. Felting needle according to claim 1, **characterised in that** the notches (21-26) are arranged on the edges (18a, 19a, 20a; 18c, 19c, 20c) arranged parallel to the longitudinal direction.

6. Felting needle according to claim 1, **characterised in that** the notches (21-26) follow a helical line.

7. Felting needle according to claim 6, **characterised in that** the notches (21-23) of one sub-section (16) lie on the same helical line as the notches (24-26) of the other sub-section (15).

8. Felting needle according to claim 1, **characterised in that** the notches (21-23) of one sub-section (16) lie on a different helical line to the notches (24-26) of the other sub-section (15).

9. Felting needle according to claim 8, **characterised in that** the helical lines have an opposing pitch.

10. Felting needle according to claim 1, **characterised in that** the notches (21-26) of a sub-section (16, 15) are spaced from one another at a notch distance (A) to be respectively measured along each edge (18a, 19a, 20a; 18c, 19c, 20c), which notch distance is substantially smaller than the notch distance (B) measured beyond the twisted section (17) along one edge (18, 19, 20).

11. Felting needle according to claim 10, **characterised in that** the notch distance (A) within a sub-section (15, 16) is largely half the size of the notch distance (B) between the two sub-sections (15, 16).

12. Felting needle according to claim 10, **characterised in that** the notch distance (A) in the sub-sections (15, 16) amounts to 3 mm to 4 mm.

13. Felting needle according to claim 10, **characterised in that** the notch distance (B) between the sub-sections (15, 16) amounts to 6 mm to 8 mm, preferably 6 mm to 7 mm.

14. Felting needle according to claim 1, **characterised in that** the cross-section (Q1, Q2) of the working part (12) is triangular.

15. Felting needle according to claim 1, **characterised in that** the angle of twist of the sub-sections (15, 16) relative to one another equals 360° divided by the number of sub-sections (15, 16) and in turn divided by the number of edges (18, 19, 20) of the working part (12).

16. Felting needle according to claim 1, **characterised in that** the notches (21-26) are oriented in the longitudinal direction (14).

## Revendications

1. Aiguille à feutrer (9)
comportant une tige oblongue (11), déterminant une direction longitudinale (14), sur laquelle est formée une partie de travail (12) comportant une section (Q1, Q2) présentant deux ou plusieurs angles,
la partie de travail (12) présentant des encoches (21 à 26) et étant subdivisée en au moins deux segments partiels (15, 16), dont les arêtes (18a, 19a, 20a ; 18c, 19c, 20c) sont disposées essentiellement parallèlement à la direction longitudinale (14), au moins dans la zone de leurs encoches (21 à 26) et dont les sections transversales (Q1, Q2) sont vrillées l'une par rapport à l'autre.

2. Aiguille à feutrer selon la revendication 1, **caractérisée en ce que** les arêtes (18a, 19a, 20a ; 18c, 19c, 20c) sont disposées de manière à s'étendre le long de droites.

3. Aiguille à feutrer selon la revendication 1, **caractérisée en ce qu'**entre les segments partiels (15, 16) est formé un segment vrillé (17) dont les arêtes (18b, 19b, 20b) décrivent des lignes hélicoïdales autour de la direction longitudinale (14).

4. Aiguille à feutrer selon la revendication 3, **caractérisée en ce que** le segment vrillé (17) a une conformation exempte d'encoches.

5. Aiguille à feutrer selon la revendication 1, **caractérisée en ce que** les encoches (21 à 26) sont disposées sur les arêtes (18a, 19a, 20a ; 18c, 19c, 20c) s'étendant parallèlement à la direction longitudinale.

6. Aiguille à feutrer selon la revendication 1, **caractérisée en ce que** les encoches (21 à 26) suivent une ligne hélicoïdale.

7. Aiguille à feutrer selon la revendication 6, **caractérisée en ce que** les encoches (21 à 23) de l'un des segments partiels (16) se situent sur la même ligne hélicoïdale que les encoches (24 à 26) de l'autre segment partiel (15).

8. Aiguille à feutrer selon la revendication 1, **caractérisée en ce que** les encoches (21 à 23) de l'un (16) des segments partiels se situent sur une autre ligne hélicoïdale que les encoches (24 à 26) de l'autre segment partiel (15).

9. Aiguille à feutrer selon la revendication 8, **caractérisée en ce que** les lignes hélicoïdales présentent un pas opposé.

10. Aiguille à feutrer selon la revendication 1, **caractérisée en ce que** les encoches (21 à 26) sont disposées avec un écart (A) qui doit être mesuré dans chaque cas le long de chaque arête (18a, 19a, 20a ; 18c, 19c, 20c) et qui est sensiblement plus faible que l'écart (B) entre encoches mesuré le long d'une arête (18, 18, 20), sur le segment vrillé.

11. Aiguille à feutrer selon la revendication 10, **caractérisée en ce que** l'écart (A) entre encoches à l'intérieur d'un segment partiel (15, 16) est sensiblement moitié moins important que l'écart (B) entre encoches dans la zone située entre les deux segments partiels (15, 16).

12. Aiguille à feutrer selon la revendication 10, **caractérisée en ce que** l'écart (A) entre encoches, dans les segments partiels (15, 16), est de 3 mm à 4 mm.

13. Aiguille à feutrer selon la revendication 10, **caractérisée en ce que** l'écart (B) entre encoches dans la zone située entre les segments partiels (15, 16) est de 6 mm à 8 mm, de préférence de 6 mm à 7 mm.

14. Aiguille à feutrer selon la revendication 1, **caractérisée en ce que** la section transversale (Q1, Q2) de la partie de travail (12) est triangulaire.

15. Aiguille à feutrer selon la revendication 1, **caractérisée en ce que** l'angle de la torsion des segments partiels (15, 16) l'un par rapport à l'autre est égal à 360° divisé par le nombre des segments partiels, à nouveau divisé par le nombre des arêtes (18, 19, 20) de la partie de travail (12).

16. Aiguille à feutrer selon la revendication 1, **caractérisée en ce que** les encoches (21 à 26) sont orientées dans la direction longitudinale (14).
